# EUROPÄISCHE PATENTSCHRIFT

(11) **EP 1 034 344 B1**
(45) Veröffentlichungstag und Bekanntmachung des Hinweises auf die Patenterteilung: **17.04.2002**
(21) Anmeldenummer: 98945091.1
(22) Anmeldetag: 23.07.1998
(51) Int. Cl.: E04C 5/16

(54) **VERBINDUNGSSTÜCK**
CONNECTOR PIECE
PIECE D'ACCOUPLEMENT

(30) Priorität: 28.11.1997 DE 29721146 U
(43) Veröffentlichungstag der Anmeldung: 13.09.2000
(73) Patentinhaber: Max Bögl Bauunternehmung GmbH & Co. KG, 92301 Neumarkt (DE)
(72) Erfinder: BARON, Alfred, D-81371 München (DE)
(74) Vertreter: Bergmeier, Werner, Dipl.-Ing.
(86) Internationale Anmeldenummer: EP9804641
(87) Internationale Veröffentlichungsnummer: WO9928570

(56) Entgegenhaltungen:
- DE-A- 2 216 302
- DE-A- 2 233 046
- DE-A- 3 233 741
- FR-A- 342 078

## Beschreibung

Die Erfindung betrifft ein Verbindungsstück zum Verbinden der Enden von Gewindestählen.

Im Stahlbetonbau kommen häufig sogenannte Betonstähle zum Einsatz, die beispielsweise in Stahlbetonfertigteilplatten verwendet werden, wie sie etwa bei der Herstellung sogenannter fester Fahrbahnen für den Hochgeschwindigkeits-Schienenverkehr üblich sind. Hierbei sind die Betonstähle als Bewehrung in den Beton eingelegt und dienen dazu, die Zugkräfte aufzunehmen und auf den Beton zu übertragen (die auftretenden Druckspannungen übernimmt vorzugsweise der Beton).

In diesem Zusammenhang erweist es sich in der Praxis oftmals als sinnvoll, die Betonstähle als sogenannte Bewehrungsmatten auszubilden und in den Beton einzulassen. Bei derartigen Bewehrungsmatten handelt es sich um geschweißte Betonstahlmatten, die aus sich rechtwinklig kreuzenden Stäben bestehen, welche Stäbe durch Widerstandspunktschweißen scherfest miteinander verbunden sind. Ausgangsmaterial sind kaltgewalzte gerippte Betonstähle mit Durchmessern von 4 mm bis 12 mm.

Zur Sicherung des Stahl-Beton-Verbundsystems und der Verankerung im Beton sind die Oberflächen der Betonstähle in der Regel mit Rippen versehen, die zusätzlich der optischen Kennzeichnung dienen. Glatte und (mit wenig ausgeprägten Rippen) profilierte Betonstähle sind nur für spezielle geschweißte Bewehrungselemente zugelassen. Sind hierbei die Betonstähle oder jedenfalls ihre Enden mit einem Gewinde versehen, so spricht man von Gewindestählen.

Zur Verbindung der Enden derartiger Gewindestähle sind aus dem Stand der Technik eine Reihe von Verbindungsstücken bekannt. Diese Verbindungsstücke sind jedoch in der praktischen Anwendung meist nur für einen bestimmten Gewindestahltyp einsetzbar, wobei in der Vergangënheit häufig Probleme beispielsweise in dem Fall aufgetreten sind, daß die zu verbindenden Enden der Gewindestähle nicht ganz koaxial zueinander stehen. Abgesehen davon sind die bekannten Verbindungsstücke auch von kompliziertem und mithin kostspieligem Aufbau sowie umständlich zu montieren.

In der den nächstliegenden Stand der Technik bildenden FR-A 342078 wird die Verbindung von Betonstäben mit einem Verbindungsstück gezeigt. Das Verbindungsstück weist im Bereich von Widerlagern Langlöcher auf, wodurch das Verbindungsstück über die Betonstähle aufgesetzt werden kann. Die Betonstähle weisen jeweils an ihren Enden Köpfe auf, welche mit den Widerlagern des Verbindungsstücks zusammenwirken. Nachteilig bei dieser Ausführung ist es, daß, um dieses Verbindungsstück einsetzen zu können, die Betonteile, aus denen die Betonstähle herausragen und die beiden Köpfe der Betonstähle äußerst exakt zueinander positioniert sein müßten. Andernfalls könnte, beispielsweise bei einem zu großen Abstand der Köpfe der Betonstähle voneinander, das Verbindungsstück nicht über die Enden der Betonstähle aufgesetzt werden. Auch wenn die Köpfe der Betonstähle zu nah aneinander angeordnet sind, wäre es nicht möglich, das Verbindungsstück in eine feste Verbindung mit den beiden Betonstählen zu bringen, da zwischen dem Kopf und dem Widerlager des Verbindungsstücks Spiel wäre, welches nicht auszugleichen ist. Diese im Jahre 1904 angemeldete Vorrichtung, hat sich offenbar aus diesen Nachteilen nicht bewährt.

Ausgehend von den vorgenannten Unzulänglichkeiten und Nachteilen liegt der vorliegenden Erfindung die Aufgabe zugrunde, ein Verbindungsstück zum Verbinden der Enden von Gewindestählen bereitzustellen, das durch einfache mechanische Maßnahmen schnell und problemlos zu montieren ist. Des weiteren zielt die vorliegende Erfindung auf ein Verbindungsstück zum Verbinden der Enden von Gewindestählen ab, das breit und flexibel einsetzbar ist, wobei auch der Fall Berücksichtigung finden soll, in dem die zu verbindenden Enden der Gewindestähle nicht ganz koaxial zueinander orientiert sind.

Erfindungsgemäß wird die Aufgabe durch die Merkmale des Anspruchs 1 gelöst.

Ist das Verbindungsstück erfindungsgemäß in der vorgenannten Weise ausgebildet, so ermöglichen die einseitig offenen Langlöcher in den sich rechtwinklig zu den Verbindungsstegen erstreckenden Widerlagern, daß das Verbindungsstück direkt über die Enden der Gewindestähle sowie über die zuvor auf die Enden der Gewindestähle aufgeschraubten Muttern gelegt werden kann. Im Anschluß daran werden die Muttern mit der Hand oder mit einem passenden Ringschlüssel angezogen.

Obwohl das Verbindungsstück gemäß der vorliegenden Erfindung eine relativ einfache und klar konzipierte Struktur aufweist, vermag es die technische Funktion des Verbindens der Enden von Gewindestählen auf überzeugende Weise zu erfüllen, wobei es als besonders überraschend und für den Fachmann in dieser Form nicht vorhersehbar angesehen werden kann, daß die technische Ausgestaltung der Erfindung es auch erlaubt, die Enden von Gewindestählen miteinander zu verbinden, die nicht exakt koaxial zueinander angeordnet sind. Des weiteren wird man es nicht zuletzt unter dem Gesichtspunkt der Zeit- und Kostenersparnis zu schätzen wissen, daß das vorgenannte Verbindungsstück eine schnelle Montage gestattet. Sollte sich hierbei wider Erwarten herausstellen, daß die Montage nicht ordnungsgemäß erfolgt ist, so ist es bei der vorliegenden Erfindung jederzeit möglich, durch Lösen der festgezogenen Muttern das Verbindungsstück noch einmal abzunehmen, korrekt zu positionieren und wieder festzulegen.

Als weiterer entscheidender Vorteil kann bei der vorliegenden Erfindung aufgeführt werden, daß der Abstand zwischen den Enden der Gewindestähle relativ klein gehalten werden kann, da, wie vorstehend erläutert, die Muttern vor der Montage des Verbindungsstücks aufgeschraubt werden. Diese Tatsache wirkt sich insbesondere auf die Stabilität beispielsweise von Stahlbetonfertigteilplatten positiv aus, die durch Verbindungsstücke gemäß der vorliegenden Erfindung zueinander fixiert werden.

Gemäß einer besonders erfinderischen Ausführungsform ist das Verbindungsstück als längliches hohles quaderförmiges Teil ausgebildet, dessen beide voneinander am weitesten beabstandeten Stirnseiten die Widerlager und dessen mindestens eine, vorzugsweise zwei die Widerlager verbindenden Seitenflächen die Verbindungsstege definieren. Hierbei wird die einfache und schnelle Montage durch Festziehen der Muttern insbesondere dann begünstigt, wenn mindestens eine, vorzugsweise zwei Seitenflächen des quaderförmigen Teils zwischen den Widerlagern ausgespart sind, so daß die Muttern gut per Hand oder mit einem Ringschlüssel zugänglich sind.

In diesem Falle erweist es sich als zweckmäßig, wenn die Langlöcher zu einer der ausgesparten Seitenflächen des quaderförmigen Teils hin offen sind, so daß das Verbindungsstück ohne weiteres auf die Enden der Gewindestähle aufgesetzt werden kann und im Anschluß daran die Muttern beispielsweise mit einem passenden Ringschlüssel festgezogen werden können.

Gemäß einer vorteilhaften Weiterbildung der vorliegenden Erfindung ist die Breite der Langlöcher zumindest gleich dem Durchmesser der Gewindestähle. Hierbei kann es empfehlenswert sein, zur Kompensation geringfügiger Toleranzen die Breite der Langlöcher etwas größer als den Durchmesser der Gewindestähle zu wählen. Auch die letztgenannte technische Maßnahme dient dazu, gegebenenfalls die Tatsache auszugleichen, daß die Enden der zu verbindenden Gewindestähle nicht ganz koaxial zueinander angeordnet sind.

Eine besondere Stabilität verleiht das Verbindungsstück gemäß der vorliegenden Erfindung den zu verbindenden Elementen dann, wenn die Länge der Langlöcher in etwa gleich der Hälfte der Höhe der Widerlager ist, denn in diesem Fall verteilen sich sowohl die Zugspannungen als auch die Druckkräfte gleichmäßig über das Verbindungsstück.

Zur Vermeidung von Verletzungen, die sich die montierenden Personen in der Vergangenheit häufig zugezogen haben, ist es empfehlenswert, die Ränder der Verbindungsstege und die Ränder der Widerlager bündig miteinander abschließen zu lassen. Dies erleichtert auch die Lagerhaltung sowie den Transport der Verbindungsstücke in gestapelter Form.

Bildet man das Verbindungsstück in besonders erfinderischer Weise weiter, so ist in den Eckbereichen zwischen Verbindungssteg und Widerlager jeweils eine Nase angeordnet. Diese Nasen entfalten ihre Wirkung, wenn die Muttern nach Aufsetzen des Verbindungsstücks angezogen sind, wobei die Nasen als Sicherung für die Muttern dienen und ein Abfallen oder Abrutschen des Verbindungsstücks von den Enden der Gewindestähle verhindern.

Hierzu sind die Nasen zweckmäßigerweise der ausgesparten Seitenfläche des quaderförmigen Teils zugeordnet, zu welcher ausgesparten Seitenfläche die Langlöcher hin offen sind. In der Praxis hat es sich als vorteilhaft herausgestellt, die Nasen in rechteckiger Form auszubilden.

Hinsichtlich der Formgebung des Verbindungsstücks ist des weiteren eine Ausgestaltung bevorzugt, bei der die Verbindungsstege von rechteckiger Form und/oder die Widerlager von quadratischer Form sind.

Weitere Ausgestaltungen, Merkmale und Vorteile der vorliegenden Erfindung werden nachfolgend anhand des in den Figuren 1 und 2 exemplarisch dargelegten Ausführungsbeispiels erläutert. Es zeigt:
- Figur 1: eine Ansicht von unten eines Ausführungsbeispiels eines Verbindungsstücks zum Verbinden der Enden von Gewindestählen gemäß der vorliegenden Erfindung; und
- Figur 2: eine Ansicht auf eine Stirnseite des Ausführungsbeispiels aus Fig. 1.

Das in Fig. 1 gezeigte Verbindungsstück dient dazu, die Enden von Gewindestählen 10 und 12 miteinander zu verbinden. Hierbei handelt es sich bei den Gewindestählen 10 und 12 um Betonstähle, die mit einem Gewinde versehen sind, auf das in den jeweiligen Endbereichen Muttern 60 und 62 aufschraubbar sind.

Das Verbindungsstück weist hierbei zwei sich in Längsrichtung erstreckende Verbindungsstege 20 und 22 auf, an deren Enden jeweils ein sich zu diesen Verbindungsstegen 20 und 22 rechtwinklig erstreckendes Widerlager 30 und 32 angeordnet ist, von denen jedes ein einseitig offenes Langloch 40 und 42 aufweist. Hierbei ist der Darstellung der Fig. 1 entnehmbar, daß das Langloch 40 dem Widerlager 30 und das Langloch 42 dem Widerlager 32 zugeordnet ist, wobei das Ende des Gewindestahls 10 im Widerlager 30 (vgl. auch Fig. 2) und das Ende des Gewindestahles 12 im Widerlager 32 Aufnahme findet.

Das in Fig. 1 dargestellte Verbindungsstück ist insgesamt als längliches hohles quaderförmiges Teil ausgebildet, dessen beide voneinander am weitesten beabstandeten Stirnseiten (in Fig. 1 oben und unten) die Widerlager 30 und 32 und dessen beide die Widerlager 30 und 32 verbindenden Seitenflächen die Verbindungsstege 20 und 22 definieren. Um einen Zugang zu den Muttern 60 und 62 zu schaffen, die nach Aufsetzen des Verbindungsstücks festzuziehen sind, sind die zwei Seitenflächen 24 und 26 (vgl. Fig. 2) des quaderförmigen Teils zwischen den Widerlagern 30 und 32 ausgespart, wodurch bei der Darstellung der Fig. 1 eine freie Sicht auf die Enden der Gewindestähle 10 und 12 mit den darauf aufgeschraubten Muttern 60 und 62 ermöglicht wird. Hierbei ist der Darstellung der Fig. 2 entnehmbar, daß das Langloch 40 zur ausgesparten Seitenfläche 24 des quaderförmigen Teils hin offen ist. Obwohl dies aus perspektivischen Gründen der Darstellung der Fig. 2 nicht entnehmbar ist, gilt natürlich, daß das Langloch 42 ebenso zur ausgesparten Seitenfläche 24 des quaderförmigen Teils hin offen ist.

Um beispielsweise durch Nicht-Koaxialität der Enden der Gewindestähle 10 und 12 bedingte Toleranzen ausgleichen zu können, ist die Breite der Langlöcher 40 und 42 bei dem in den Figuren 1 und 2 gezeigten Ausführungsbeispiel geringfügig größer als der Durchmesser der Gewindestähle 10 und 12. Hierdurch wird ein einfaches und problemloses Aufsetzen des Verbindungsstücks auf den Enden der Gewindestähle 10 und 12 ermöglicht, bevor das Verbindungsstück dann durch Festziehen der Muttern 60 und 62 arretiert wird. Des weiteren ist Fig. 2 entnehmbar, daß die Länge des Langlochs 40 in etwa gleich der Hälfte der Höhe des Widerlagers 30 ist, was dem Verbindungsstück eine besonders gute mechanische Stabilität verleiht. Vorgenannte Dimensionierung gilt selbstverständlich in gleicher Weise für das Langloch 42.

Die das Verbindungsstück montierende Person wird es zur Vermeidung von Verletzungen bei der Montage besonders zu schätzen wissen, daß die Ränder der Verbindungsstege 20 und 22 und die Ränder der Widerlager 30 und 32 bündig miteinander abschließen, wie dies für das Widerlager 30 exemplarisch in Fig. 2 gezeigt ist.

Wie vorstehend bereits ausgeführt, dienen die Muttern 60 und 62 der Arretierung des Verbindungsstücks gemäß der vorliegenden Erfindung. Hierzu sind insgesamt vier Nasen 50, 52, 54 und 56 in den Eckbereichen zwischen den Verbindungsstegen 20 und 22 und den Widerlagern 30 und 32 angeordnet, wobei diese Nasen 50, 52, 54 und 56 der ausgesparten Seitenfläche 24 des quaderförmigen Teils zugeordnet sind, zu welcher ausgesparten Seitenfläche 24 die Langlöcher 40 (vgl. Fig. 2) und 42 hin offen sind. Diese rechteckigen Nasen 50, 52, 54 und 56 dienen der Sicherung der Muttern 60 und 62 im festgezogenen Zustand und verhindern mithin, daß das Verbindungsstück herabfallen oder verrutschen kann. Es handelt sich hierbei also um eine zusätzliche effektive Sicherheitsmaßnahme, die für das in den Figuren 1 und 2 gezeigte Ausführungsbeispiel des Verbindungsstücks von großer praktischer Bedeutung ist.

## Patentansprüche

1. Vorrichtung zum Verbinden der Enden von Betonstählen mit einem Verbindungsstück, das zwei sich in Längsrichtung erstreckende Verbindungsstege aufweist, an deren Enden jeweils ein sich zu diesen Verbindungsstegen (20, 22) rechtwinklig erstreckendes Widerlager (30, 32) angeordnet ist, von denen jedes ein einseitig offenes Langloch (40, 42) aufweist, **dadurch gekennzeichnet, daß** die Betonstähle Gewindestähle (10, 12) sind, daß das Verbindungsstück durch das Langloch (40, 42) auf die Enden der Gewindestähle (10, 12) aufgesetzt ist, so daß die Enden der Gewindestähle (10, 12) bis in den Bereich zwischen die Widerlager (30, 32) reichen, daß an den Enden der Gewindestähle (10, 12) Muttern (60, 62) angeordnet sind, daß die Muttern (60, 62) zum Verbinden der Gewindestähle (10, 12) gegen die Widerlager (30, 32) festgezogen werden, und daß das Langloch (40, 42) zum Ausgleich eines axialen Versatzes der Gewindestähle (10, 12) eine Breite aufweist, die etwas größer als der Durchmesser des Gewindestahles (10, 12) ist.

2. Vorrichtung gemäß Anspruch 1, **dadurch gekennzeichnet, daß** das Verbindungsstück als längliches hohles quaderförmiges Teil ausgebildet ist, dessen beide voneinander am weitesten beabstandeten Stirnseiten die Widerlager (30, 32) und dessen mindestens eine, vorzugsweise zwei die Widerlager (30, 32) verbindenden Seitenflächen die Verbindungsstege (20, 22) definieren.

3. Vorrichtung gemäß Anspruch 2, **dadurch gekennzeichnet, daß** mindestens eine, vorzugsweise zwei Seitenflächen (24, 26) des quaderförmigen Teils zwischen den Widerlagern (30, 32) ausgespart sind.

4. Vorrichtung gemäß Anspruch 3, **dadurch gekennzeichnet, daß** die Langlöcher (40, 42) zu einer (24) der ausgesparten Seitenflächen (24, 26) des quaderförmigen Teils hin offen sind.

5. Vorrichtung gemäß mindestens einem der Ansprüche 1 bis 4, **dadurch gekennzeichnet, daß** die Länge der Langlöcher (40, 42) in etwa gleich der Hälfte der Höhe der Widerlager (30, 32) ist.

6. Vorrichtung gemäß mindestens einem der Ansprüche 1 bis 5, **dadurch gekennzeichnet, daß** die Ränder der Verbindungsstege (20, 22) und die Ränder der Widerlager (30, 32) bündig miteinander abschließen.

7. Vorrichtung gemäß mindestens einem der Ansprüche 1 bis 6, **dadurch gekennzeichnet, daß** in den Eckbereichen zwischen Verbindungssteg (20, 22) und Widerlager (30, 32) jeweils eine Nase (50, 52, 54, 56) angeordnet ist.

8. Vorrichtung gemäß Anspruch 3 oder 4 und gemäß Anspruch 7, **dadurch gekennzeichnet, daß** die Nasen (50, 52, 54, 56) der ausgesparten Seitenfläche (24) des quaderförmigen Teils zugeordnet sind, zu welcher ausgesparten Seitenfläche (24) die Langlächer (40, 42) hin offen sind.

9. Vorrichtung gemäß Anspruch 7 oder 8, **dadurch gekennzeichnet, daß** die Nasen (50, 52, 54, 56) von rechteckiger Form sind.

10. Vorrichtung gemäß mindestens einem der Ansprüche 1 bis 9, **dadurch gekennzeichnet, daß** die Verbindungsstege (20, 22) von rechteckiger Form sind.

11. Vorrichtung gemäß mindestens einem der Ansprüche 1 bis 10, **dadurch gekennzeichnet, daß** die Widerlager (30, 32) von quadratischer Form sind.

## Claims

1. Device for connecting the ends of reinforced concrete steel rods by means of a connecting piece that features two connecting webs extending in longitudinal direction with buttress brackets (30, 32), each featuring a slot (40, 42) open on one side, extending perpendicular with respect to these connecting webs (20, 22) mounted at the ends, **characterized** such that the reinforced concrete steel rods are designed as threaded steel rods (10, 12), that the connecting piece is mounted through the slot (40, 42) onto the ends of the threaded steel rods (10, 12) such that the ends of the threaded steel rods (10, 12) extend into the area between the buttress brackets (30, 32), that nuts (60, 62) are arranged at the ends of the threaded steel rods (10, 12), that the nuts (60, 62) are tightened against the buttress brackets (30, 32) to connect the threaded steel rods (10, 12) and that the width of the slot (40, 42) is slightly larger than the diameter of the threaded steel rod (10, 12) for the purpose of compensating axial offset of the threaded steel rods (10, 12).

2. Device in accordance with Patent Claim 1, **characterized** such that the connecting piece is designed as an oblong, hollow cuboid part with its two end faces furthest apart from each other defining the buttress brackets (30, 32) and with at least one, preferably two side sections connecting the buttress brackets (30, 32) defining the connecting webs (20, 22).

3. Device in accordance with Patent Claim 2, **characterized** such that at least one, preferably two side faces (24, 26) of the cuboid part is recessed between the buttress brackets (30, 32).

4. Device in accordance with Patent Claim 3, **characterized** such that the slots (40, 42) are open towards one (24) of the recessed side faces (24, 26) of the cuboid part.

5. Device in accordance with at least one of the Patent Claims 1 to 4, **characterized** such that the length of the slots (40, 42) is approximately equal to half of the height of the buttress bracket (30, 32).

6. Device in accordance with at least one of the Patent Claims 1 to 5, **characterized** such that the edges of the connecting webs (20, 22) and the edges of the buttress brackets (30, 32) end flush with respect to each other.

7. Device in accordance with at least one of the Patent Claims 1 to 6, **characterized** such that a lug (50, 52, 54, 56) is arranged in the corner areas between the connecting web (20, 22) and buttress bracket (30, 32).

8. Device in accordance with Patent Claim 3 or 4 and in accordance with Patent Claim 7, **characterized** such that the lugs (50, 52, 54, 56) are allocated to the recessed side face (24) of the cuboid part with the slots (40, 42) open towards its recessed side face (24).

9. Device in accordance with Patent Claim 7 or 8, **characterized** such that the lugs (50, 52, 54, 56) are of rectangular form.

10. Device in accordance with at least one of the Patent Claims 1 to 9, **characterized** such that the connecting webs (20, 22) are of rectangular form.

11. Device in accordance with at least one of the Patent Claims 1 to 10, **characterized** such that the buttress brackets (30, 32) are of cuboid form.

## Revendications

1. Dispositif de liaison des extrémités de ronds de béton comportant une pièce de liaison ayant deux nervures de liaison qui s'étendent en direction longitudinale et aux extrémités desquelles est prévue respectivement une butée (30, 32) s'étendant à angle droit par rapport à ses nervures (20, 22) de liaison, chacune de ces butées ayant une boutonnière (40, 42) ouverte d'un côté, **caractérisé en ce que** les ronds de béton sont des ronds (10, 12) filetés, **en ce que** la pièce de liaison est posée en passant par la boutonnière (40, 42) sur les extrémités des ronds (10, 12) filetés de sorte que les extrémités des ronds (10, 12) filetés vont jusqu'à la partie comprise entre les butées (30, 32) **en ce que** sont montés aux extrémités des ronds (10, 12) filetés des écrous (60, 62) **en ce que** les écrous (60, 62), sont serrés à bloc sur les butées (30, 32) pour relier les ronds (10, 12) filetés et **en ce que** la boutonnière (40, 42) a, pour compenser un décalage axial des ronds (10, 12) filetés, une largeur qui est un peu plus grande que le diamètre du rond (10, 12) fileté.

2. Dispositif suivant la revendication 1, **caractérisé en ce que** la pièce de liaison est constituée sous la forme d'une pièce parallélépipédique creuse oblongue dont les deux côtés frontaux les plus éloignés l'un de l'autre définissent les butées (30, 32) et dont au moins une et de préférence deux surfaces latérales reliant les butées (30, 32) définissent les nervures (20, 22) de liaison.

3. Dispositif suivant la revendication 2, **caractérisé en ce qu'**au moins une et de préférence deux surfaces (24, 26) latérales de la partie parallélépipédique sont évidées entre les butées (30, 32).

4. Dispositif suivant la revendication 3, **caractérisé en ce que** les boutonnières (40, 42) sont ouvertes en direction de l'une (24) des surfaces (24, 26) latérales évidées de la partie parallélépipédique.

5. Dispositif suivant au moins l'une des revendications 1 à 4, **caractérisé en ce que** la longueur des boutonnières (40, 42) est à peu près égale à la moitié de la hauteur des butées (30, 32).

6. Dispositif suivant au moins l'une des revendications 1 à 5, **caractérisé en ce que** les bords des nervures (20, 22) de liaison et les bords des butées (30, 32) sont à affleurement.

7. Dispositif suivant au moins l'une des revendications 1 à 6, **caractérisé en ce qu'**il est prévu dans les coins entre la nervure (20, 22) de liaison et la butée (30, 32) respectivement un bec (50, 52, 54, 56).

8. Dispositif suivant la revendication 3 ou 4 et suivant la revendication 7, **caractérisé en ce que** les becs (50, 52, 54, 56) sont associés à la surface (24) latérale évidée de la partie parallélépipédique, surface (24) latérale évidée vers laquelle les boutonnières (40, 42) sont ouvertes.

9. Dispositif suivant la revendication 7 ou 8, **caractérisé en ce que** les becs (50, 52, 54, 56) sont de forme rectangulaire.

10. Dispositif suivant l'une au moins des revendications 1 à 9, **caractérisé en ce que** les nervures (20, 22) de liaison sont de forme rectangulaire.

11. Dispositif suivant l'une au moins des revendications 1 à 10, **caractérisé en ce que** les butées (30, 32) sont de forme parallélépipédique.
